# EUROPÄISCHE PATENTSCHRIFT

(11) **EP 0 058 913 B1**
(45) Veröffentlichungstag und Bekanntmachung des Hinweises auf die Patenterteilung: **28.08.1985**
(21) Anmeldenummer: 82101121.0
(22) Anmeldetag: 16.02.1982
(51) Int. Cl.: B25H 3/04

(54) **Ständer für scheibenförmige Teile, insbesondere schwere Schleifscheiben**
Support for disc-shaped elements, in particular heavy grinding wheels
Support pour éléments en forme de disque, en particulier meules lourdes

(30) Priorität: 19.02.1981 DE 8104573 U
(43) Veröffentlichungstag der Anmeldung: 01.09.1982
(73) Patentinhaber: Thumm, Manfred, D-7012 Fellbach-Oeffingen (DE)
(72) Erfinder: Thumm, Manfred, D-7012 Fellbach-Oeffingen (DE)
(74) Vertreter: Rotermund, Hanns-Jörg, Dipl.-Phys.

## Beschreibung

Die Erfindung betrifft einen Ständer für scheibenförmige Teile, insbesondere schwere Schleifscheiben, mit einer Tragsäule und an derselben zur Aufnahme der scheibenförmigen Teile angeordneten Tragarmen, die zwischen einer Lagerstellung zur Aufbewahrung der scheibenförmigen Teile und einer Zugreifstellung zur Entnahme bzw. Aufnahme der scheibenförmigen Teile verschwenkbar angeordnet sind, und die an ihren freien Enden die scheibenförmigen Teile halkende, z. B. in die Bohrung der Schleifscheiben eingreifende Zapfen od. dgl. aufweisen.

Schwere Schleifscheiben werden gewöhnlich in Regalen od. dgl. gelagert und benötigen dabei verhältnismäßig viel Platz, da sie für einen Kran oder ein Hebegerät zugänglich sein müssen, welcher bzw. welches die Scheiben vom Regal zur Werkzeugmaschine transportieren.

In der DE-OS 2 809 582 wird ein Ständer beschrieben, der an einer Tragsäule drehbar angeordnete Tragarme aufweist, die die Schleifscheiben in horizontaler Lage auf Zapfen od. dgl. tragen. In der Lagerstellung befinden sich die Tragarme innerhalb eines gehäuseähnlichen Rahmens, während zur Entnahme einer Scheibe der jeweilige Tragarm aus dem gehäuseähnlichen Rahmen herausgeschwenkt wird. Dieser Ständer hat sich bei leichteren Schleifscheiben, die ohne Hilfe von Hebegeräten od. dgl. von einer Person transportiert und in die Werkzeugmaschine eingesetzt werden können, außerordentlich bewährt, da eine raumsparende und sichere Lagerung gewährleistet ist. Bei sehr schweren Schleifscheiben, deren Handhabung in der Praxis nur noch mit Hebewerkzeugen möglich ist, ist dieser bekannte Ständer jedoch noch nicht optimal, da die Schleifscheiben in der Regel in vertikaler Stellung in die Werkzeugmaschine eingesetzt werden müssen, während sie im Ständer in Horizontallage gelagert werden, so daß die Schleifscheiben beim Transport zwischen Ständer und Werkzeugmaschine um eine horizontale Achse geschwenkt werden müssen. Derartige Bewegungen erfordern relativ aufwendige Hebewerkzeuge und können bei Unachtsamkeit zu Beschädigungen an den Schleifscheiben führen, wenn diese an andere Geräte od. dgl. anschlagen.

Deshalb ist es Aufgabe der Erfindung, einen Ständer zu schaffen, der bei raumsparender Lagerung der Schleifscheiben eine besonders einfache Entnahme der Schleifscheiben aus dem Ständer und eine entsprechend leichte Aufnahme der Schleifscheiben in den Ständer ermöglicht.

Diese Aufgabe wird mit einem Ständer der eingangs genannten Art dadurch gelöst, daß den eingreifenden Zapfen an den freien Enden der Tragarme liegende, schwenkbare Halteteile zugeordnet sind, die die scheibenförmigen Teile aus einer zumindest angenäherten Vertikallage in eine zumindest angenäherte Horizontallage zu kippen gestatten.

Der erfindungsgemäße Ständer ermöglicht also eine Lagerung der Scheiben in Horizontallage, wobei die Scheiben dicht übereinander raumsparend aufbewahrt werden. Zur Entnahme einer Scheibe kann der jeweilige Tragarm in die Zugreifstellung geschwenkt werden, dann kann die Schleifscheibe mit dem Halteteil in die Vertikallage gekippt und mittels eines Kranes od. dgl. in die Werkzeugmaschine eingesetzt werden, ohne daß eine weitere Drehung der Schleifscheibe um eine horizontale Achse notwendig wäre.

Da die Schleifscheiben in der Regel eine konusförmige Mittelbohrung zur zentrierten Anordnung auf einem entsprechend konusförmigen Teil der Werkzeugmaschine besitzen, ist auch das Halteteil des Ständers als entsprechend konusförmiger Zapfen od. dgl. ausgebildet, welcher sich zu seinem freien Ende hin verjüngt. Um ein ungewolltes Herabrutschen der Schleifscheibe vom Halteteil in dessen herabgeschwenkter Stellung zu verhindern, ist die Anordnung vorzugsweise so getroffen, daß jedes Halteteil in seiner herabgekippten Stellung eine geringfügig aufwärtsgerichtete Schräglage einnimmt, wobei die gegenüber der Horizontalen geneigte Längsachse des Halteteiles zu dessen freiem Ende hin ansteigt.

Diese Anordnung läßt sich dadurch besonders zweckmäßig ausgestalten, daß die zu ihrem freien Ende hin verjüngten konusförmigen Halteteile in herabgekippter Stellung eine Schräglage einnehmen, bei der der oberste, in Draufsicht gesehen, in Richtung der Längsachse verlaufende, streifenförmige Mantelflächenbereich des konusförmigen Halteteiles geringfügig mit Anstieg zum freien Ende des Halteteiles hin geneigt oder, vorzugsweise, horizontal ausgerichtet ist.

Um die Schleifscheiben in der Lagerstellung vor Beschädigungen vollständig zu schützen, ist die Tragsäule vorzugsweise an einer offenen Seite eines Käfigs, gehäuseartigen Rahmens, eines Schrankes od. dgl. angeordnet. Die Tragarme sind dabei, mit oder ohne die scheibenförmigen Teile, in ihrer Lagerstellung im wesentlichen innerhalb des Käfigs, gehäuseartigen Rahmens od. dgl. umschlossen bzw. im Schrank eingeschlossen, in ihrer Zugreifstellung jedoch im wesentlichen aus dem Käfig bzw. gehäuseartigen Rahmen od. dgl. herausgeschwenkt.

Bei Anordnung in einem Schrank ist die Tragsäule vorzugsweise nahe der Schwenkachse der Schranktür angeordnet. Falls erwünscht, ist bei Schränken mit zweiflügeliger Tür eine entsprechende Doppelanordnung möglich, wobei zwei Tragsäulen nahe der Schwenkachsen der beiden Türflügel angeordnet sind.

Da zur Entnahme einer Schleifscheibe immer nur ein Tragarm in die Zugreifstellung geschwenkt wird, während die anderen Tragarme mit den nicht benötigten Scheiben in der Lagerstellung verbleiben, erfolgt beim Verschwenken eines Tragarmes in die Zugreifstellung sowie beim Entnehmen bzw. Aufsetzen der Scheibe keine nennenswerte Schwerpunktverlagerung am Ständer, so daß derselbe bei entsprechender Ausbildung des Ständerfußes aufgrund des hohen Gesamtgewichtes der Scheiben eine außerordentlich gute Standfestigkeit aufweist. Um jedoch einen sicheren Stand auch dann zu gewährleisten, wenn, obwohl nicht notwendig, mehrere Tragarme mit den Schleifscheiben gleichzeitig in die Zugreifstellung geschwenkt sind, können an der Säule bzw. dem Schrank, Käfig oder dem gehäuseartigen Rahmen od. dgl. zur Verankerung auf einem Boden oder an einer Wandfläche Befestigungsmittel angeordnet sein. Zusätzlich können an der Säule bzw. am Schrank, Käfig oder Rahmen Gewichte angeordnet sein, vorzugsweise in Form von Bodenplatten.

Vorzugsweise sind die Halteteile an den Tragarmen um eine Schwenkachse kippbar angeordnet, die einen radialen Abstand von der Scheibenachse aufweist, dergestalt, daß der Schwerpunkt der Scheiben in der Vertikalstellung auf der einen und in der Horizontalstellung auf der anderen Seite der Schwenkachse liegt. Dadurch wird erreicht, daß das Gewicht der Scheibe, sobald sich diese auf dem Halteteil in Horizontallage befindet, das Halteteil in dieser Stellung zu halten sucht. Die somit gewichtsstabilisierte Horizontallage braucht deshalb nicht durch zusätzliche Sicherungselemente wie Riegel od. dgl. festgehalten zu werden.

Wenn die Halteteile gegen den Widerstand einer Federung kippbar angeordnet sind, die die Halteteile in die der Horizontallage der Scheiben entsprechende Stellung zu schwenken sucht, lassen sich auch schwerste Scheiben einfach handhaben. Da jedoch die Schleifscheiben bei entsprechender Ausbildung und Anordnung der Halteteile eine Bewegung mit geringem Abstand von der jeweiligen Kippachse ausführen, kann auf die Federung auch verzichtet werden, da die aufzuwendenden Kräfte relativ gering bleiben.

Eine einfache Federungsanordnung ergibt sich, wenn am freien Ende der Tragarme jeweils ein Gabelstück angeordnet ist, welches zur Lagerung des kippbaren Halteteiles eine quer zum Tragarm angeordnete Welle trägt, auf der eine Schraubenfeder gleichachsig angeordnet ist, deren eines Ende mit dem kippbaren Halteteil und deren anderes Ende mit einem am Tragarm festen Teil verbunden ist, so daß die Schraubenfeder beim Kippen des Halteteils um ihre Schraubenachse tordiert wird.

Statt der Schraubenfeder kann gegebenenfalls auch ein Drehstab angeordnet sein.

Vorzugsweise ist die Federung zur Anpassung an unterschiedlich schwere Schleifscheiben einstellbar. Dazu kann beispielsweise das bezüglich des Tragarmes feste Widerlager der Federung an einem gegenüber dem Tragarm drehbaren Wellenteil od. dgl. angeordnet sein, welches mittels an ihm drehfest angeordneter Rastscheibe mit Rastverzahnung und einer am Tragarm angeordneten, mit der Rastverzahnung zusammenwirkenden Rastklinke od. dgl. in verschiedenen Drehlagen bei entsprechend unterschiedlich angespannter Federung feststellbar ist.

Eine andere vorteilhafte Möglichkeit der Anordnung der Federung besteht darin, das Halteteil mittels Verbindungselemente, wie Gestänge bzw. Seilzug od. dgl., mit einer im Tragarm angeordneten Schraubenfeder zu koppeln.

Anstelle der Anordnung einer Federung können auch Gegengewichte angeordnet werden, die die Halteteile mit den Schleifscheiben in deren Horizontallage zu schwenken suchen.

Nachfolgend werden bevorzugte Ausführungsbeispiele der Erfindung anhand der Figuren erläutert.

Dabei zeigt :
Figur 1 eine perspektivische Ansicht des erfindungsgemäßen Ständers,
Figur 2 eine Draufsicht auf einen Tragarm,
Figur 3 eine Ansicht des Halteteils entsprechend dem Pfeil 111 in Fig. 2,
Figur 4 eine alternative Konstruktion für den Tragarm,
Figur 5 eine weitere vorteilhafte Ausführungsform der Erfindung.

Der erfindungsgemäße Ständer weist einen käfigartigen Rahmen 10 auf, der im wesentlichen aus einem als Standfläche dienenden unteren Rahmenquerteil 11, einem mit Abstand davon angeordneten oberen Rahmenquerteil 12 sowie drei Vertikalgliedern 13 besteht, die das untere Rahmenquerteil 11 mit dem oberen Rahmenquerteil 12 verbinden und im Grundriß etwa in einem rechtwinkligen Dreieck zueinander angeordnet sind. Alle Rahmenteile können aus Winkeleisen gefertigt sein. An einem der Vertikalglieder 13 ist in unmittelbarer Nähe eine Tragsäule 14 angeordnet, auf der mit dieser fest verbundene bzw. an dieser axial abgestützte Lagerringe oder -bunde 15 über die Höhe des Rahmens 10 verteilt angeordnet sind. Auf jedem dieser Ringe oder Bunde 15 ist ein Tragarm 16 um die Achse der Tragsäule 14 schwenkbar mittels einer Lagerbüchse 17 gelagert. Jeder dieser Tragarme 16 weist zur Aufnahme von Schleifscheiben 18 Halteteile 19 auf, die mit einem Zapfen 20 in die Scheibenbohrung greifen und um eine quer zur Achse des Tragarmes 16 verlaufende horizontale Achse schwenkbar sind, so daß der Zapfen 20 sowohl eine vertikale als auch eine horizontale Lage einnehmen kann.

Die Schleifscheiben 18 lassen sich in Horizontallage auf den Tragarmen 16 in den Rahmen 10 in eine Lagerstellung hineinschwenken. Zur Entnahme einer Schleifscheibe 18 wird der jeweilige Tragarm 16 aus dem Rahmen 10 herausgeschwenkt, dann wird die Schleifscheibe 18 mit dem Halteteil 19 in Vertikallage gekippt, in der sie mittels eines Kranes od. dgl. (nicht dargestellt) in die jeweilige Werkzeugmaschine (nicht dargestellt) eingesetzt wird.

Gemäß Fig. 2 kann am Tragarm 16 an dessen freiem Ende ein Gabelteil 21 mit Seitenlaschen 22 angeordnet sein, die zueinander gleichachsige Bohrungen 23 aufweisen, in die eine Welle 24 eingesetzt ist. Das eine Ende der Welle 24 ist mit einer Scheibe 25 verschweißt, die mittels eines Stiftes 26 mit der benachbarten Seitenlasche 22 undrehbar verbunden ist und damit die Welle 24 undrehbar im Gabelteil 21 hält. Das andere Ende der Welle 24 ist mittels Muttern 27 unter Zwischenschaltung eines Zwischenringes 28 gegen die diesem Ende der Welle 24 benachbarte Seitenlasche 22 verschraubt.

Auf der Welle 24 ist das Halteteil 19 kippbar gelagert, welches im wesentlichen aus einem den Zapfen 20 tragenden, auf der Welle 24 drehbaren U-förmigen Teil 29 besteht, dessen abgewinkelte Endstücke 30 mit Spiel an den Seitenlaschen 22 anliegen und das Halteteil 19 axial sichern. Auf der Welle 24 ist des weiteren eine Schraubenfeder 31 angeordnet, deren eines Ende einen die Welle 24 durchsetzenden Querstift 32 hintergreift, und deren anderes Ende in eine Ausnehmung 33 (vgl. auch Fig. 3) an einem der Endstücke 30 greift. Diese Feder ist so gespannt, daß sie das Halteteil 19 aus der dargestellten Lage, bei der der Zapfen 20 in seine Horizontallage geschwenkt ist, in eine Stellung zu schwenken sucht, bei der der Zapfen 20 seine Vertikallage einnimmt.

Wie der Fig. 3 zu entnehmen ist, liegen die Endstücke 30 bei horizontaler Stellung des Zapfens 20 mittels einer Aussparung 34 an Anschlagstiften 35 an, die an den Seitenlaschen 22 befestigt sind.

Um zu verhindern, daß das Halteteil 19 von der Schraubenfeder 31 hochgeschwenkt wird, wenn die Schleifscheibe 18 vom horizontalgestellten Zapfen 20 abgenommen wird, ist an einem der Seitenlaschen 22 ein Fortsatz 22' angeordnet, der eine Bohrung 36 aufweist, in die ein Sicherungsstift 37 eingeschoben werden kann, welcher in eine entsprechende Bohrung an einem Fortsatz 38 eingreift, der am U-förmigen Teil 29 des Halteteils 19 angeordnet ist.

In Vertikalstellung des Zapfens 20 liegt der plattenförmige Quersteg 29' des U-förmigen Teiles 29 auf dem Querteil 21' des Gabelteiles 21 als Anschlag auf.

Wichtig ist, daß die Achse des Zapfens 20 gegenüber der Achse der Welle 25 um einen Abstand A versetzt ist, so daß der Zapfen in seiner Horizontallage oberhalb der Welle 24 und in seiner Vertikallage auf der dem Tragarm 16 zugewandten Seite der Welle 24 steht. Dadurch wird erreicht, daß sich der Schwerpunkt der Schleifscheibe in Horizontallage und auf den Zapfen 20 aufgestecktem Zustand etwas seitlich der Welle 24 zum Tragarm 16 hin verschoben ist. Dadurch wird die Schleifscheibe aufgrund ihres Eigengewichtes in der Horizontallage gehalten.

Die Fig. 4 zeigt eine Seitenansicht einer abgewandelten Ausführungsform des Tragarmes 16 teilweise im Schnitt. Hier ist innerhalb des Tragarmes 16 eine Schraubenfeder 40 angeordnet, deren eines Ende gegen ein im Tragarm 16 angeordnetes Widerlager 41 abgestützt ist. Das andere Ende der Feder 40 ist mit einem Seilzug 42 gekoppelt, der über eine am Tragarm angeordnete Umlenkrolle 43 läuft, mit Abstand von der Welle 24 am Halteteil 19 befestigt ist und die Feder 40 bei Schwenkung der Schleifscheibe 18 aus der dargestellten Horizontallage in die Vertikallage die Schraubenfeder 40 zunehmend auf Druck beansprucht.

Abwandlungen der Federanordnung sind möglich. So kann auch eine Drehstabfederung vorgesehen sein, bei der beispielsweise die Welle 24 beim Kippen des Halteteils 19 zunehmend tordiert wird.

Statt der in Fig. 3 dargestellten Sicherung der Horizontallage des Zapfens 20 durch den Sicherungsstift 37 können auch federnde Rastelemente vorgesehen sein, die das Halteteil 19 automatisch verriegeln, sobald der Zapfen 20 seine Horizontalstellung einnimmt.

Die Schwenkachse für das Halteteil 19 kann parallel zum Tragarm 16 oder quer dazu angeordnet sein.

In Abweichung von der Darstellung der Fig. 2 kann die mit der Welle 24 drehfest verbundene Scheibe 25 durch Weglassen des Stiftes 26 gegenüber dem Gabelteil 21 drehbar angeordnet sein. Mittels einer nicht dargestellten, auf dem Scheibenumfang angeordneten Rastverzahnung sowie einer am Gabelteil 21 angeordneten, mit der Rastverzahnung zusammenwirkenden Rastklinke, Rasthakens od. dgl. läßt sich dann die Welle 24 in verschiedenen Drehlagen, d. h. bei entsprechend unterschiedlichen Spannungen der Schraubenfeder 31, festlegen. Zur leichteren Verstellung der Welle 24 bei aus ihrem Rasteingriff ausgehobener Rastklinke od. dgl. kann ein Ende der Welle 24 als Mutter oder mit einem unrunden Querschnitt ausgebildet sein, um ein entsprechend angepaßtes Hebelwerkzeug ansetzen zu können.

Bei der in Fig. 5 dargestellten, besonders bevorzugten Ausführungsform der Erfindung schwenkt das Halteteil 19 um eine zum jeweiligen Tragarm 16 parallele Achse. Dazu besteht das Halteteil 19 aus einem Winkelteil 50, dessen einer Schenkel am Tragarm 16 drehgelagert ist und an dessen anderem Schenkel, welcher als parallel zur Scheibenebene angeordnetes Flachteil ausgebildet ist, der Zapfen 20 zur Halterung der Scheibe 18 angeordnet ist.

Dabei ist die Anordnung so getroffen, daß die Schwenkachse S des Halteteils 19 etwa durch den Scheibenschwerpunkt verläuft, so daß der gemeinsame Schwerpunkt von Halteteil 19 und Scheibe 18 bei deren Horizontalstellung geringfügig unter der Achse S liegt.

Das Halteteil 19 kann mit einer nicht dargestellten Klinke od. dgl. in der durch nicht dargestellten Anschlag begrenzten Horizontalstellung der Scheibe 18, vgl. den oberen Teil der Fig. 1, sowie in der durch einen weiteren, nicht dargestellten Anschlag begrenzten Vertikalstellung der Scheibe 18, vgl. den unteren Teil der Fig. 5, festgestellt werden.

In der Vertikalstellung kann die Scheibe 18 leicht geneigt sein, derart, daß der oberste Streifen der Mantelfläche des Zapfens 20 eine annähernd horizontale Lage einnimmt, so daß die Scheibe 18 auch ohne zusätzliche Sicherung nicht vom Zapfen 20 abrutschen kann.

Bei der Ausführungsform nach Fig. 5 erübrigen sich Federn zur Rückstellung des Halteteiles 19. Außerdem wird eine besonders raumsparende Anordnung erzielt, indem das Halteteil 19 nur geringfügig über die Stirnseiten der Scheibe 18 hinausragt.

## Patentansprüche

1. Ständer für scheibenförmige Teile, insbesondere schwere Schleifscheiben (18), mit einer Tragsäule (14) und an derselben zur Aufnahme der scheibenförmigen Teile angeordneten Tragarmen (16), die zwischen einer Lagerstellung zur Aufbewahrung der scheibenförmigen Teile und einer Zugreifstellung zur Entnahme bzw. Aufnahme der scheibenförmigen Teile (18) verschwenkbar angeordnet sind, und die an ihren freien Enden die scheibenförmigen Teile (18) haltende, z. B. in die Bohrung der Schleifscheiben (18) eingreifende Zapfen (20) od. dgl. aufweisen, dadurch gekennzeichnet, daß den eingreifenden Zapfen (20) an den freien Enden der Tragarme (16) liegende schwenkbare Halteteile (19) zugeordnet sind, die die scheibenförmigen Teile (18) aus einer zumindest angenäherten Vertikallage in eine zumindest angenäherte Horizontallage zu kippen gestatten.

2. Ständer nach Anspruch 1, dadurch gekennzeichnet, daß die Halteteile (19) in ihrer herabgekippten Stellung eine geringfügig aufwärts gerichtete Schräglage einnehmen, wobei die gegenüber der Horizontalen geneigte Längsachse des jeweiligen Halteteiles (19) zu dessen freiem Ende hin ansteigt.

3. Ständer nach Anspruch 2, dadurch gekennzeichnet, daß zu ihrem freien Ende hin verjüngte, konusförmige Halteteile (19) in herabgekippter Stellung eine Schräglage einnehmen, bei der * in Draufsicht gesehen - der oberste, in Richtung der Längsachse verlaufende streifenförmige Mantelflächenbereich des Halteteils geringfügig mit Anstieg zum freien Ende hin geneigt oder, vorzugsweise, horizontal ausgerichtet ist.

4. Ständer nach einem der Ansprüche 1 bis 3, dadurch gekennzeichnet, daß die Tragsäule (14) an einer offenen Seite eines Käfigs, eines gehäuseartigen Rahmens (10), eines Schrankes od. dgl. angeordnet ist und die Tragarme (16), mit oder ohne die scheibenförmigen Teile (18), in ihrer Lagerstellung im wesentlichen innerhalb des Käfigs, gehäuseförmigen Rahmens (10), Schrankes od. dgl. umschlossen, in ihrer Zugreifstellung jedoch im wesentlichen aus dem Käfig, gehäuseartigen Rahmen (10), Schrank od. dgl. herausgeschwenkt sind.

5. Ständer nach Anspruch 4, dadurch gekennzeichnet, daß die Tragsäule (14) im Schrank in unmittelbarer Nachbarschaft der Schwenkachse einer Schranktür angeordnet ist.

6. Ständer nach Anspruch 5, gekennzeichnet durch eine Doppelanordnung zweier Tragsäulen (14) in einem Schrank mit zweiflügelifer Tür, wobei jede Tragsäule (14) nahe der Schwenkachse jeweils eines Türflügels angeordnet ist.

7. Ständer nach einem der Ansprüche 1 bis 6, dadurch gekennzeichnet, daß an der Tragsäule (14) bzw. am Käfig, am gehäuseartigen Rahmen (10), Schrank od. dgl. zur Verankerung auf einer Boden- oder Wandfläche Befestigungsmittel angeordnet sind.

8. Ständer nach einem der Ansprüche 1 bis 7, dadurch gekennzeichnet, daß an der Tragsäule (14) bzw. am Käfig, gehäuseartigen Rahmen (10), Schrank od. dgl. Gewichte, vorzugsweise in Form von Bodenplatten, zur Standsicherung angeordnet sind.

9. Ständer nach einem der Ansprüche 1 bis 8, dadurch gekennzeichnet, daß die Halteteile (19) an den Tragarmen (16) um eine Schwenkachse (Welle 24) kippbar angeordnet sind, die einen radialen Abstand (A) von der Scheibenachse aufweist, dergestalt, daß der Schwerpunkt der Scheiben (18) in der Vertikalstellung auf der einen und in der Horizontalstellung auf der anderen Seite der Schwenkachse (Welle 24) liegt.

10. Ständer nach einem der Ansprüche 1 bis 9, dadurch gekennzeichnet, daß die Halteteile (19) gegen den Widerstand einer Federung (Schraubenfeder 31) kippbar angeordnet sind, die die Halteteile (19) in die der Horizontallage der Scheiben entsprechende Stellung zu schwenken sucht.

11. Ständer nach Anspruch 10, dadurch gekennzeichnet, daß jeweils am freien Ende eines Tragarmes (16) ein Gabelteil (21) angeordnet ist, welches zur Lagerung des kippbaren Halteteiles (19) eine quer zum Tragarm (16) angeordnete Welle (24) trägt, auf der eine Schraubenfeder (31) gleichachsig angeordnet ist, deren eines Ende mit dem kippbaren Halteteil (19) und deren anderes Ende mit einem am Tragarm (16) festen Teil verbunden ist, so daß die Schraubenfeder (31) beim Kippen des Halteteiles (19) um ihre Schraubenachse tordiert wird.

12. Ständer nach Anspruch 10, dadurch gekennzeichnet, daß das Halteteil (19) mittels Verbindungselemente, wie Gestänge bzw. Seilzug (42) od. dgl., mit einer im Tragarm (16) angeordneten Schraubenfeder (40) gekoppelt ist.

13. Ständer nach Anspruch 11, dadurch gekennzeichnet, daß das bezüglich des Tragarmes (16) feste Widerlager der Federung (31) an einem gegenüber dem Tragarm (16) drehbaren Wellenteil od. dgl. angeordnet ist, welches mittels an ihm drehfest angeordneter Rastscheibe mit Rastverzahnung und einer am Tragarm angeordneten, mit der Rastverzahnung zusammenwirkenden Rastklinke od. dgl. in verschiedenen Drehlagen feststellbar ist.

14. Ständer nach einem der Ansprüche 1 bis 13, dadurch gekennzeichnet, daß am Halteteil Gegengewichte angeordnet sind, die das Halteteil in eine der Horizontallage der scheibenförmigen Teile entsprechende Stellung zu schwenken suchen.

15. Ständer nach einem der Ansprüche 1 bis 14, dadurch gekennzeichnet, daß am Halteteil (19) sowie am Tragarm (16) ineinanderpassende Verriegelungselemente (Bohrung 36, Sicherungsstift 37) angeordnet sind, die das Halteteil in der der Vertikallage der scheibenförmigen Teile entsprechenden Stellung entriegelbar festhalten.

16. Ständer nach einem der Ansprüche 1 bis 10 sowie 14 oder 15, dadurch gekennzeichnet, daß das Halteteil (19) um eine zum Tragarm (16) parallele Achse schwenkbar ist, welche etwa durch den Schwerpunkt der Scheibe (18) verläuft, derart, daß der gemeinsame Schwerpunkt von Scheibe (18) und Halteteil (16) in Horizontalstellung der Scheibe (18) geringfügig unter dieser Achse liegt.

17. Ständer nach Anspruch 16, dadurch gekennzeichnet, daß als Halteteil (19) am Tragarm (16) ein Winkelteil (50) angeordnet ist, dessen einer Schenkel am Tragarm (16) drehgelagert ist und an dessen anderem flachteilähnlichen, parallel zur Scheibenebene angeordneten Schenkel der Zapfen (20) zur Aufnahme der Scheibe (18) angeordnet ist.

## Claims

1. A stand for disc-like parts, in particular for heavy grinding discs (18), comprising a support column (14) and support arms (16) arranged on the latter to receive the disc-like parts, with the support arms being pivotable between a storage position for the storage of the disc-like parts and an access position for the removal or receipt of the disc-like parts (18), and with the support arms having spigots (20) or the like at their free ends which hold the disc-like parts, for example by engaging in the bore of the grinding discs (18), characterised in that pivotable holding parts (19) which lie at the free ends of the support arms (16) are associated with the spigots (20) and permit the disc-like parts (18) to be tilted from an at least approximately vertical position into at least approximately horizontal position.

2. A stand in accordance with claim 1, characterised in that the holding parts (19) adopt a slightly upwardly directed inclined orientation in their downwardly tilted position with the longitudinal axis of the respective holding part (19) which is inclined with respect to the horizontal rising towards the free end of the respective holding part.

3. A stand in accordance with claim 2, characterised in that, in the downwardly tilted position, the holding parts (19), which taper conically towards their free end, adopt an inclined orientation in which, as seen in plan view, the topmost strip-like surface region of the holding part which extends in the direction of the longitudinal axis is either inclined slightly rising towards its free end or, preferably, is horizontally directed.

4. A stand in accordance with one of the claims 1 to 3, characterised in that the support column (14) is arranged at an open side of a cage, of a housing-like frame (10), of a cupboard or the like ; and in that the support arms (16) with or without the disc-like parts (18) are enclosed in their storage position substantially inside the cage, housing-like frame (10)_{;} cupboard or the like but are however swung substantially out of the cage, housing-like frame (10), cupboard or the like in their access position.

5. A stand in accordance with claim 4, characterised in that the support column (14) is arranged in the cupboard in the immediate vicinity of the pivot axis of a cupboard door.

6. A stand in accordance with claim 5, characterised by a twin arrangement of two support columns (14) in one cupboard with a double door, wherein each support column (14) is arranged in the vicinity of the pivot axis of a respective door leaf.

7. A stand in accordance with one of the claims 1 to 6, characterised in that securing means are arranged on the cage, on the housing-like frame (10), on the cupboard or the like for anchorage to a floor surface or wall surface.

8. A stand in accordance with one of the claims 1 to 7, characterised in that weights, preferably in the form of base plates, are arranged for stability on the support column (14) and/or on the cage, housing-like frame (10), cupboard or the like.

9. A stand in accordance with one of the claims 1 to 8, characterised in that the holding parts (19) are tiltably arranged on the support arms (16) about a tilt axis (shaft 24) which has a radial distance (A) from the disc axis in such a way that the centre of gravity of the disc (18) lies in the vertical position one one side of the tilt axis (shaft 24) and in the horizontal position on the other side thereof.

10. A stand in accordance with one of the claims 1 to 9, characterised in that the holding parts (19) are tiltably arranged against the resistance of a spring (coil spring 31) which tries to pivot the holding parts (19) into the position corresponding to the horizontal position of the discs.

11. A stand in accordance with claim 10, characterised in that a fork part (21) is in each case arranged at the free end of a support arm (16), with the fork part carrying a shaft (24) arranged transverse to the support arm (16) for mounting the tiltable holding part (19), and with a coil spring (31) being coaxially arranged on the shaft, with one end of the spring being connected with the tiltable holding part (19), and with the other end of the spring being fixedly connected with a part fixed to the support arm (16) so that the coil spring (31) is subjected to winding about its coil axis on tilting of the holding part (19).

12. A stand in accordance with claim 10, characterised in that the holding part (19) is coupled by means of connection elements such as rods or a cable run (42) or the like with a coil spring (40) arranged in the support arm (16).

13. A stand in accordance with claim 11, characterised in that the fixed abutment of the spring arrangement (31) relative to the support arm (16) is arranged on a shaft part or the like rotatable relative to the support arm (16), with the shaft part or the like being securable in various rotational positions by means of a latching disc, which is rotationally fixedly arranged thereon and has a toothed latching arrangement, and by means of a latch pawl which is arranged on the support arm and cooperates with the toothed latching arrangement.

14. A stand in accordance with one of the claims 1 to 13, characterised in that counterweights are arranged on the holder part which try to pivot the holder part into a position corresponding to the horizontal position of the disc-like parts.

15. A stand in accordance with one of the claims 1 to 14, characterised in that interfitting latching elements (bore 36, securing pin 37) are arranged on the holding part (19) and also on the support arm (16) and unlockably secure the holding part in the position corresponding to the vertical position of the disc-like parts.

16. A stand in accordance with one of the claims 1 to 10 and also 14 or 15, characterised in that the holding part (19) is pivotable about an axis parallel to the support arm (16) which extends approximately through the centre of gravity of the disc (18) in such a way that the common centre of gravity of the disc (18) and the holding part (16) lie slightly below this axis in the horizontal position of the disc (18).

17. A stand in accordance with claim 16, characterised in that an angled part (15) is arranged on the support arm (16) as the holding part (19), with one limb of the angled part being rotatably mounted on the support arm (16) and with the spigot (20) for receiving the disc (18) being arranged on its other limb, which is similar to a flat part and which is arranged parallel to the plane of the disc.

## Revendications

1. Support pour éléments en forme de disque, notamment pour meules lourdes (18), comprenant une colonne porteuse (14) et des bras porteurs (16) agencés sur cette colonne pour recevoir des éléments en forme de meule, et qui sont montés pour pouvoir pivoter entre une position de stockage pour le rangement des éléments en forme de disque et une position d'accès pour le prélèvement ou la réception des éléments en forme de disque (18), et qui présentent, à leur extrémité libre, des tourillons (20) ou équivalents qui tiennent les éléments (18) en forme de disque et qui, par exemple, pénètrent dans le perçage des meules (18), caractérisé en ce qu'aux tourillons pénétrants (20) sont associés des éléments supports (19) pivotants, qui se trouvent aux extrémités libres des bras porteurs (16), qui permettent de basculer les éléments en forme de disque (18) d'une attitude au moins approximativement verticale dans une attitude au moins approximativement horizontale.

2. Support selon la revendication 1, caractérisé en ce que, dans leur position rabattue vers le haut, les éléments supports (19) prennent une position oblique orientée légèrement vers le haut, dans laquelle l'axe longitudinal de l'élément support (19) considéré, qui est incliné sur l'horizontale, est en pente montante vers son extrémité libre.

3. Support selon la revendication 2, caractérisé en ce que, dans leur position rabattue vers le bas, les éléments supports (19) de forme conique, qui se rétrécissent vers leurs extrémités libres, prennent une attitude oblique dans laquelle la région en forme de bande de la surface latérale de l'élément support qui est la région la plus haute dans une vue de dessus, qui s'étend selon l'axe longitudinal, est légèrement inclinée avec une pente montante vers son extrémité libre ou est de préférence orientée horizontalement.

4. Support selon l'une des revendications 1 à 3, caractérisé en ce que la colonne porteuse (4) est agencée sur un côté libre d'une cage, d'un châssis (10) formant boîtier, d'une armoire ou équivalent et, dans leur position de stockage, les bras porteurs (16) sont enfermés sensiblement à l'intérieur de la cage, du châssis formant boîtier (10), de l'armoire ou équivalent avec ou sans les éléments en forme de disque (18), tandis que, dans leur position d'accès, ils sont sensiblement placés à l'extérieur de la cage, du châssis (10) formant boîtier ou équivalent, par pivotement.

5. Support selon la revendication 4, caractérisé en ce que la colonne porteuse (4) est agencée dans l'armoire à proximité immédiate de l'axe de pivotement d'une porte de l'armoire.

6. Support selon la revendication 5, caractérisé par un agencement double de deux colonnes porteuses (14) dans une armoire à porte à deux battants, chaque colonne porteuse (14) étant agencée à proximité d'un axe de pivotement d'un battant de porte.

7. Support selon l'une des revendications 1 à 6, caractérisé en ce qu'à la colonne porteuse (14) ou à la cage, au châssis (10) formant boîtier, à l'armoire ou équivalent, sont agencés des moyens de fixation servant pour l'ancrage sur une surface de sol ou de mur.

8. Support selon l'une des revendications 1 à 7, caractérisé en ce qu'à la colonne porteuse (14) ou à la cage, au châssis (10) formant boîtier, à l'armoire ou équivalent, sont agencés des poids, par exemple sous la forme de plaques de socle, pour la fixation en position debout.

9. Support selon l'une des revendications 1 à 8, caractérisé en ce que les éléments supports (19) sont agencés sur les bras porteurs (16) pour pouvoir basculer autour d'un axe de pivotement (arbre 24) qui se trouve à une distance radiale (A) de l'axe du disque telle que le centre de gravité des disques (18) se trouve d'un côté de l'axe de pivotement (arbre 24) dans la position verticale et de l'autre côté de cet axe dans la position horizontale.

10. Support selon l'une des revendications 1 à 9, caractérisé en ce que les éléments supports (19) sont montés de façon qu'on puisse les faire basculer en surmontant la résistance d'un dispositif élastique (ressort hélicoïdal 31), qui tend à faire pivoter les éléments supports (19) dans la position qui correspond à la position horizontale des disques.

11. Support selon la revendication 10, caractérisé en ce qu'à l'extrémité libre de chaque bras porteur (16) est agencé un élément (21) en forme de fourche qui porte, pour le tourillonnement de l'élément support basculant (19), un arbre (24) disposé transversalement au bras porteur (16), sur lequel est disposé coaxialement un ressort hélicoïdal (31) dont une extrémité est fixée à l'élément support (19) et dont l'autre extrémité est fixée à un élément solidaire du bras porteur (16), de sorte que le ressort hélicoïdal (31) se tord autour de son axe d'hélice lorsqu'on fait basculer l'élément support (19).

12. Support selon la revendication 10, caractérisé en ce que l'élément support (19) est accouplé à un ressort hélicoïdal agencé dans le bras porteur (16) à l'aide d'éléments de liaison tels que des tringles, un câble (42) ou équivalents.

13. Support selon la revendication 11, caractérisé en ce que la butée du dispositif élastique (31) qui est fixe par rapport au bras porteur (16) est agencée sur une partie arbre ou équivalent qui peut tourner par rapport au bras porteur (16), et qui peut être immobilisée dans plusieurs positions angulaires différentes au moyen d'un disque à rochet agencé solidairement en rotation sur cette partie et muni d'une denture de verrouillage, et d'un cliquet de verrouillage ou équivalent, monté sur le bras porteur et qui coopère avec la denture de verrouillage.

14. Support selon l'une des revendications 1 à 13, caractérisé en ce que, sur l'élément support, sont agencés des contrepoids qui tendent à faire basculer l'élément support dans une position qui correspond à l'attitude horizontale des éléments en forme de disque.

15. Support selon l'une des revendications 1 à 14, caractérisé en ce que, sur l'élément support (19), ainsi que sur le bras porteur (16) sont agencés des éléments de verrouillage (perçage 36, goupille de sécurité 37) qui s'ajustent les uns dans les autres, et qui immobilisent l'élément support de façon déverrouillable dans la position qui correspond à l'attitude verticale des éléments en forme de disque.

16. Support selon l'une des revendications 1 à 10 ainsi que 14 ou 15, caractérisé en ce que l'élément support (19) peut pivoter autour d'un axe parallèle au bras porteur (16), qui passe à peu près par le centre de gravité du disque (18) de telle sorte que le centre de gravité de l'ensemble du disque (18) et de l'élément support (16) se trouve légèrement au-dessous du disque (18) dans la position horizontale de ce disque.

17. Support selon la revendication 16, caractérisé en ce que, comme élément support (19), est agencé sur le bras porteur (16) un élément (50) en forme d'équerre dont une branche est montée rotative sur le bras porteur (16) tandis que, sur l'autre branche, analogue à un élément plat, disposé parallèlement au plan du disque, est agencé un tourillon (20) destiné à recevoir le disque (18).
